# EUROPÄISCHE PATENTSCHRIFT

(11) **EP 0 944 803 B1**
(45) Veröffentlichungstag und Bekanntmachung des Hinweises auf die Patenterteilung: **31.07.2002**
(21) Anmeldenummer: 98958811.6
(22) Anmeldetag: 12.10.1998
(51) Int. Cl.: F24H 1/00

(54) **GAS-WARMWASSERBEREITER**
GAS WATER-HEATER
CHAUFFE-EAU AU GAZ

(30) Priorität: 13.10.1997 DE 19745198; 08.10.1998 DE 19846409
(43) Veröffentlichungstag der Anmeldung: 29.09.1999
(73) Patentinhaber: ROBERT BOSCH GMBH, 70442 Stuttgart (DE)
(72) Erfinder: LAQUA, Ekkehard, D-68794 Oberhausen (DE); LEHR, Walter, D-70499 Stuttgart (DE); SCHUMANN, Bernd, D-71277 Rutesheim (DE)
(86) Internationale Anmeldenummer: DE9803002
(87) Internationale Veröffentlichungsnummer: WO9919676

(56) Entgegenhaltungen:
- EP-A- 0 486 911
- DE-A- 4 409 685

## Beschreibung

### Hintergrund der Erfindung

Die Erfindung betrifft einen Gas-Warmwasserbereiter, insbesondere Gasdurchlauferhitzer mit einem Gasbrenner und einer elektrischen Speiseeinrichtung, die die zum Betrieb der elektrischen Aggregate benötigte elektrische Energie erzeugt. Ein derartiger Wasserbereiter ist z.B. aus der DE-A-4 409 685 bekannt.

Derzeit auf dem Markt erhältliche Gasdurchlauferhitzer beinhalten einen Batteriepack, mit dem die elektrische Energie zur Zündung und zum Betrieb des Gasdurchlauferhitzers zur Verfügung gestellt wird. Bei den oben erwähnten Gasdurchlauferhitzern konnte der Energiebedarf der elektrischen Aggregate stark reduziert werden. Ein zur Erzeugung der benötigten Primärenergie eingesetzter Batteriepack muß in regelmäßigen Intervallen ausgetauscht oder aufgeladen werden.

### Darlegung der Erfindung

Es ist demnach Aufgabe der Erfindung, einen Gas-Warmwasserbereiter, insbesondere Gasdurchlauferhitzer, zu ermöglichen, dessen elektrische Anlage weitgehend wartungsfrei ist und bei dem keine Batterien mehr ausgetauscht werden müssen.

Die obige Aufgabe wird bei einem Gas-Warmwasserbereiter, insbesondere bei einem Gasdurchlauferhitzer erfindungsgemäß dadurch gelöst, daß die Speiseeinrichtung eine im fetten Abgasstrom des Gasbrenners liegende Lambdasonde aufweist.

Somit wird die zum Betrieb der elektrischen Aggregate notwendige elektrische Energie von dieser Lambdasonde erzeugt und es müssen keine Batterien mehr ausgetauscht werden. Die elektrische Anlage des Geräts ist somit weitgehend wartungsfrei.

Eine Lambdasonde erzeugt, wie aus ihrem Einsatz im Abgasrohr von Kraftfahrzeugen bekannt ist, elektrische Energie aufgrund elektrochemischer Wandlung chemischer Bindungsenergie. Eine Lambdasonde wird auf der einen Seite mit einem geeigneten Brenngas z.B. dem fetten Abgasstrom beaufschlagt und auf der anderen Seite mit Sauerstoff aus der Luft versorgt. Über der Sauerstoffionen leitenden keramischen Membran entsteht,ein elektrisches Potential, das Arbeit verrichten kann.

Da der Leistungsbedarf beim Betrieb eines Gas-Warmwasserbereiters, insbesondere eines Gasdurchlauferhitzers auf ca. 100 mW gesenkt werden konnte, reicht es aus, wenn die Lambdasonde einen Strom von wenigstens 300 mA liefert.

Besonders bevorzugt weist die bei der Erfindung verwendete Lambdasonde ein Zirkondioxidplättchen auf. Mit dieser Gestaltung der Lambdasonde läßt sich der erforderliche Strom bei der Einhaltung der Betriebsbedingungen der Lambdasonde erzeugen.

Die erzeugte elektrische Energie wird sofort zum Betrieb der elektrischen Funktionen des Gasdurchlauferhitzers eingesetzt. Die elektrische Energie kann mittels eines Gleichspannungs/Gleichspannungswandlers, wenn erforderlich, auf ein Spannungsniveau gebracht werden, das für eine in dem Gas-Warmwasserbereiter vorgesehene Regelelektronik nötig ist.

Der Gleichspannungs/Gleichspannungswandler kann die Lambdasonde stets im Punkt maximaler Leistung betreiben.

Entscheidend für die Funktion eines Gasdurchlauferhitzers ist die sofortige Bereitstellung elektrischer Energie, die zur Zündung des Gases und zur Öffnung der Gasventile benötigt wird. Diese Energie wird zunächst aus einem elektrischen Speicher bereitgestellt. Dieser elektrische Speicher ist weitgehend wartungsfrei und hat eine Lebensdauer, die weit größer ist als die Lebensdauer des Gasdruchlauferhitzers. Es entfällt die umweltproblematische Entsorgung der bisher verwendeten Primärzellen. Ein solcher elektrischer Energiespeicher ist z.B. ein Kondensator, insbesondere ein Supercap. Somit ist die Leistung der Sonde so auszulegen, daß etwas Überschußenergie im elektrischen Speicher gespeichert werden kann, um den Brenner des Gas-Warmwasserbereiters wieder zu starten.

Besonders vorteilhaft läßt sich somit die Erfindung bei Gasdurchlauferhitzern einsetzen, deren Zündautomatik durch Aufdrehen des Warmwassehahns aktiviert wird.

Selbstverständlich läßt sich das erfindungsgemäße Prinzip nicht nur bei Gasdurchlauferhitzern sondern auch bei anderen Gas-Warmwasserbereitern einsetzen, wie z.B. Warmwasserzentralheizgeräten.

### Figur

Die Figur zeigt schematisch ein Ausführungsbeispiel eines erfindungsgemäß gestalteten gasbetriebenen Wassererhitzers mit stromerzeugender Lambda-Sonde zur Deckung des elektrischen Eigenbedarfs des Wassererhitzers. Brenngas 1 strömt zunächst durch die auf der rechten Seite der Figur dargestellte Vormischkammer 4 und wird in einem in einer Brennkammer 9 des Wassererhitzers gelegenen Hauptbrenner 6 verbrannt. Die verbrannten Gase strömen durch einen Wärmetauscher 10 und werden als Abgas 11 abgegeben.

Gleichfalls geht ein Brenngasstrom 1 zunächst durch eine Vormischkammer 3 für einen Bypass-Brenner 5, der auf der linken Seite der Figur dargestellt ist. Die Brennkammer 8 des Bypass-Brenners 5 enthält erfindungsgemäß eine Lambda-Sonde 7 zur Erzeugung einer elektrischen Spannung.

Da zum Betrieb eines Gasdurchlauferhitzers, der bereits auf seinen elektrischen Eigenbedarf optimiert ist, nur eine geringe elektrische Leistung von ca. 100 mW nötig ist, genügt es, eine Lambda-Sonde in den fetten Abgasstrom in der Brennkammer 8 des Bypass-Brenners zu bringen. Die Leistung der Lambda-Sonde 7 ist so auszulegen, daß etwas Überschußenergie in einem (nicht gezeigten) elektrischen Speicher gespeichert werden kann, um den Brenner wieder zu starten.

In dem parallel zum Hauptbrenner 6 betriebenen Bypass-Brenner 5 wird das Brenngas 1 in der Vormischkammer 3 mit Luft vermischt und im Bypass-Brenner 5 derart verbrannt, daß ein fettes Abgas entsteht. Dieses Abgas wird in der Bypass-Brennkammer 8 an der Lambda-Sonde 7 vorbeigeführt, und diese erzeugt dabei elektrische Energie. Das vorbeiströmende fette Abgas wird durch eine Abgasrückführung 2 zurückgeführt und dem Brenngas 1 zugemischt, welches über die Vormischkammer 4 zum Hauptbrenner 6 des Wassererhitzers geführt wird.

Der in der Figur nicht dargestellte elektrische Energiespeicher kann vorteilhafterweise ein Kondensator sein. Die darin gespeicherte Überschußenergie dient als Anfangsenergie zur Öffnung der Gasventile und zur Zündung des Brenngases 1.

Ferner kann die Speiseeinrichtung, die als Spannungsquelle die Lambda-Sonde 7 enthält, einen Gleichspannungs/Gleichspannungswandler aufweisen, der die von der Lambda-Sonde 7 und dem elektrischen Energiespeicher gelieferte Spannung auf ein von einer im Gas-Warmwasserbereiter vorgesehenen Regelelektronik benötigtes Spannungsniveau umsetzt.

## Patentansprüche

1. Gas-Warmwasserbereiter, insbesondere Gasdurchlauferhitzer, mit einem Gasbrenner (5,6) und einer elektrischen Speiseeinrichtung, die die zum Betrieb der elektrischen Aggregate des Warmwasserbereiters benötigte elektrische Energie erzeugt,
**dadurch gekennzeichnet, daß** die Speiseeinrichtung eine im fetten Abgasstrom des Gasbrenners (5,6) liegende Lambdasonde (7) aufweist.

2. Gas-Warmwasserbereiter nach Anspruch 1, **dadurch gekennzeichnet, daß** die Lambdasonde (7) so eingerichtet ist, daß sie bei einem Leistungsbedarf der elektrischen Aggregate von etwa 100 mW einen Strom von wenigstens 300 mA liefern kann.

3. Gas-Warmwasserbereiter nach Anspruch 1 oder 2, **dadurch gekennzeichnet, daß** die Lambdasonde (7) ein Zirkondioxidplättchen aufweist.

4. Gas-Warmwasserbereiter nach einem der vorangehenden Ansprüche, **dadurch gekennzeichnet, daß** die Lambdasonde (7), auf der einen Seite mit dem fetten Abgasstrom vom Gasbrenner und auf der anderen Seite mit Sauerstoff aus der Umgebungsluft versorgt wird.

5. Gas-Warmwasserbereiter nach Anspruch 1 oder 2, **dadurch gekennzeichnet, daß** die Speiseeinrichtung außerdem einen elektrischen Energiespeicher aufweist, der Überschußenergie der Lambdasonde (7) speichern und die zur Zündung des Gases und zur Öffnung der Gasventile benötigte Anfangsenergie zur Verfügung stellen kann.

6. Gas-Warmwasserbereiter nach Anspruch 5, **dadurch gekennzeichnet, daß** der elektrische Energiespeicher ein Kondensator ist.

7. Gas-Warmwasserbereiter nach einem der Ansprüche 5 oder 6, **dadurch gekennzeichnet, daß** die Speiseeinrichtung außerdem einen Gleichspannungs/Gleichspannungswandler aufweist, der die von der Lambdasonde (7) und dem elektrischen Energiespeicher gelieferte Spannung auf ein von einer im Gas-Warmwasserbereiter vorgesehenen Regelelektronik benötigtes Spannungsniveau umsetzt.

8. Gas-Warmwasserbereiter nach Anspruch 1, **dadurch gekennzeichnet, daß** er ein Gasdurchlauferhitzer mit einer durch die Öffnung des Warmwasserhahns aktivierten Zündautomatik ist.

## Claims

1. Gas-fired water heater, in particular gas-fired flow heater, having a gas burner (5, 6) and an electrical power supply device, which generates the electrical energy required for operation of the electrical units of the water heater, **characterized in that** the power supply device has a lambda sensor (7) which lies in the rich exhaust-gas flow from the gas burner (5, 6).

2. Gas-fired water heater according to Claim 1, **characterized in that** the lambda sensor (7) is designed in such a way that, for a power demand on the part of the electrical units of approximately 100 mW, it can supply a current of at least 300 mA.

3. Gas-fired water heater according to Claim 1 or 2, **characterized in that** the lambda sensor (7) has a small zirconium dioxide plate.

4. Gas-fired water heater according to one of the preceding claims, **characterized in that** the lambda sensor (7) is supplied on one side with the rich exhaust-gas flow from the gas burner and on the other side is supplied with oxygen from the ambient air.

5. Gas-fired water heater according to Claim 1 or 2, **characterized in that** the power supply device also has an electrical energy store which is able to store excess energy from the lambda sensor (7) and can provide the initial energy required to ignite the gas and to open the gas valves.

6. Gas-fired water heater according to Claim 5, **characterized in that** the electrical energy store is a capacitor.

7. Gas-fired water heater according to one of Claims 5 or 6, **characterized in that** the power supply device also has a DC/DC converter, which converts the voltage supplied by the lambda sensor (7) and the electrical energy store to a voltage level which is required by an electronic control unit provided in the gas-fired water heater.

8. Gas-fired water heater according to Claim 1, **characterized in that** it is a gas-fired flow heater with an automated ignition unit activated by the opening of the hot-water tap.

## Revendications

1. Chauffe-eau au gaz pour la préparation d'eau chaude notamment chauffe-eau à circulation, comportant un brûleur à gaz (5, 6) et une installation d'alimentation électrique fournissant l'énergie électrique nécessaire aux équipements électriques du chauffe-eau,
**caractérisé en ce que**
l'installation d'alimentation comporte une sonde Lambda (7) placée dans la veine des gaz de combustion riches du brûleur à gaz (5, 6).

2. Chauffe-eau au gaz selon la revendication 1,
**caractérisé en ce que**
la sonde Lambda (7) est installée pour fournir un courant d'au moins 300 mA pour une demande de puissance des équipements électriques de l'ordre de 100 mW.

3. Chauffe-eau au gaz selon la revendication 1 ou 2,
**caractérisé en ce que**
la sonde Lambda (7) est une plaquette de dioxyde de zirconium.

4. Chauffe-eau au gaz selon l'une quelconque des revendications précédentes,
**caractérisé en ce que**
la sonde Lambda (7) est exposée par l'une de ses faces à la veine de gaz de combustion riche du brûleur à gaz et par l'autre face à l'oxygène de l'air ambiant.

5. Chauffe-eau au gaz selon la revendication 1 ou 2,
**caractérisé en ce que**
l'installation d'alimentation comporte en outre un accumulateur d'énergie électrique qui stocke l'énergie en excédent fournie par la sonde Lambda (7) et fournit l'énergie initiale nécessaire à l'ouverture des vannes de gaz et à l'allumage du gaz.

6. Chauffe-eau au gaz selon la revendication 5,
**caractérisé en ce que**
l'accumulateur d'énergie électrique est un condensateur.

7. Chauffe-eau au gaz selon l'une des revendications 5 ou 6,
**caractérisé en ce que**
l'installation d'alimentation comporte en outre un transformateur de tension continu/continu qui transforme la tension fournie par la sonde Lambda (7) et l'accumulateur d'énergie électrique au niveau de tension demandé par le circuit électronique de régulation du chauffe-eau au gaz.

8. Chauffe-eau au gaz selon la revendication 1,
**caractérisé en ce qu'**
il est constitué par un chauffe-eau au gaz à circulation avec un automatisme d'allumage activé par l'ouverture du robinet d'eau chaude.
